# EUROPÄISCHE PATENTSCHRIFT

(11) **EP 3 165 332 B1**
(45) Veröffentlichungstag und Bekanntmachung des Hinweises auf die Patenterteilung: **01.06.2022**
(21) Anmeldenummer: 15192892.6
(22) Anmeldetag: 04.11.2015
(51) Int. Cl.: B25B 21/00, B25B 23/147

(54) **INDUSTRIELLES HANDARBEITSGERÄT**
INDUSTRIAL MANUAL OPERATING DEVICE
APPAREIL DE TRAVAIL PORTATIF INDUSTRIEL

(43) Veröffentlichungstag der Anmeldung: 10.05.2017
(73) Patentinhaber: Robert Bosch GmbH, 70442 Stuttgart (DE)
(72) Erfinder: Kauth, Christoph, 97816 Lohr Am Main (DE)

(56) Entgegenhaltungen:
- EP-A1- 1 642 682
- EP-A2- 2 671 681
- EP-A2- 2 857 146
- DE-A1-102013 203 397
- DE-A1-102014 012 624
- DE-U1- 20 317 913
- US-A1- 2012 160 529
- US-A1- 2013 138 606
- US-A1- 2014 240 125

## Beschreibung

### Beschreibung

Die vorliegende Erfindung betrifft ein Handarbeitsgerät zur Herstellung einer mechanischen Verbindung oder zur Bearbeitung eines Werkstückes und ein Verfahren zu dessen Betrieb.

### Stand der Technik

Handarbeitsgeräte zur Herstellung einer mechanischen Verbindung oder zur Bearbeitung eines Werkstückes sind in Form von entsprechenden Werkzeugen wie Schraubwerkzeuge, Schleifwerkzeuge und dergleichen bekannt. Derartige Werkzeuge umfassen in der Regel eine sogenannte Benutzerschnittstelle, mittels derer ein Benutzer das Gerät konfigurieren kann und Rückmeldungen des Gerätes entgegennehmen kann, üblicherweise mittels eines vom Gerät umfassten Anzeigemittels, wofür der Blickkontakt des Benutzers zum Gerät erforderlich ist. Einfachere und preiswertere Geräte können auch mit ganz einfachen Benutzerschnittstellen wie Tasten und Leuchtanzeigen auskommen. Nachteilig kann dies sein, wenn der Benutzer den Blickkontakt zum Gerät aufgrund der auszuführenden Arbeitsgänge nicht mehr aufrecht erhalten kann oder schlichtweg vergisst regelmäßig auf die Benutzerschnittstelle zu schauen, weil er in seine Arbeit vertieft ist.

Wünschenswert ist es, dass der Benutzer eines solchen Gerätes auch ohne unmittelbaren Blickkontakt eine seinen individuellen Bedürfnissen gerecht werdende Geräterückmeldung erhält, welche ihn auch bei der Inbetriebnahme oder Fehlersuche am Gerät unterstützt.

DE10 2013 203 397 A1, EP 2 671 681 A2, EP 1 642 682 A1, US 2012/160529 A1, DE 203 17 913 U1, US 2013/138606 A1 und DE 10 2014 012 624 A1 offenbaren gattungsgemäße Geräte. DE 10 2013 203 397 A1 bildet den nächstliegenden Stand der Technik und offenbart ein Handarbeitsgerät zur Herstellung einer mechanischen Verbindung oder zur Bearbeitung eines Werkstückes, mit einem Gerätegehäuse, umfassend mehrere Gerätemodule zur Realisierung von Gerätefunktionen, eine Erfassungseinrichtung zum Erfassen von für ein Gerätemodul charakteristischen Eigenschaften, eine Rückmeldeeinrichtung zur Realisierung eines Rückmeldesignals für den Gerätebenutzer, welches er als körperliche Empfindung wahrnehmen kann, eine Zuweisungseinrichtung mittels welcher ein Gerätemodul,eine Zuweisungseinrichtung, mittels welcher ein Gerätemodul der Rückmeldeeinrichtung zuordenbar ist, um für den Gerätebenutzer ein gerätemodulspezifisches Rückmeldesignal mit der Rückmeldeeinrichtung zu erzeugen, wobei vorgesehen ist, dass eine gerätemodulspezifische Rückmeldung an den Benutzer unter Berücksichtigung der charakteristischen Eigenschaft des Gerätemoduls realisierbar ist.

### Offenbarung der Erfindung

Erfindungsgemäß wird ein Handarbeitsgerät gemäß Anspruch 1 und ein Verfahren zum Betrieb eines Handarbeitsgerätes gemäß Anspruch 14 vorgeschlagen. Vorteilhafte Ausgestaltungen sind Gegenstand der Unteransprüche sowie der nachfolgenden Beschreibung.

Das Handarbeitsgerät dient zur Herstellung einer mechanischen Verbindung oder zur Bearbeitung eines Werkstückes. Es kann beispielsweise zum Schrauben, Nieten, Stanzen, Schweißen oder dergleichen vorgesehen sein, um insbesondere mehrere Werkstücke miteinander zu verbinden. Es kann jedoch auch zum Bohren, Fräsen, Schleifen, und dergleichen vorgesehen sein, um insbesondere ein Werkstück zu bearbeiten. Prinzipiell ist die erfindungsgemäße Lösung bei alle Geräten anwendbar, welche eine haptisch wahrnehmmbare Rückmeldung für einen Benutzer bereitstellen sollen, vorzugsweise wenn der Benutzer Körperkontakt zum Gerät hat.

Das Gerät umfasst ein Gerätegehäuse und das Gerätegehäuse wiederum umfasst mehrere Gerätemodule. Das Gerät ist derart realisiert, dass es als kompaktes und in sich abgeschlossenes Gerät leicht in der Hand zu halten ist und leicht transportiert werden kann. Je nachdem um welches Gerät es sich handelt, können unterschiedliche Gerätemodule umfasst sein. Ein Schraubwerkzeug umfasst beispielsweise einen Abtrieb, welcher eine Drehbewegung ausführt, ein Nietgerät umfasst beispielsweise einen Abtrieb, welcher eine Zugbewegung ausführt. In beiden Beispielen ist ein Antrieb (z.B. Elektromotor) als zusätzliches Gerätemodul umfasst, mittels welchem der Abtrieb antreibbar ist. Bei den Gerätemodulen handelt es sich daher um gerätespezifische Funktionseinheiten, mittels welcher die Gerätefunktionen realisiert sind. Die erfindungsgemäße Lösung ist für Geräte unterschiedlichster Kategorien anwendbar.

Das Gerätegehäuse umfasst eine Erfassungseinrichtung zum Erfassen von für ein Gerätemodul charakterischen Eigenschaften, die insbesondere auch während des Gerätebetriebs auftreten. Unter charakterischen Eigenschaften werden Eigenschaften eines Gerätemoduls verstanden, welche vorzugsweise auch während des Betriebs messtechnisch mittels einer geeigneten Sensorik oder einer elektronischen Schaltung erfassbar sind. Die Eigenschaften sind daher modulspezifisch und können von Gerätemodul zu Gerätemodul variieren. Bei einem Antrieb beispielsweise kann die Drehzahl, das Drehmoment, der Strom oder die Temperatur im Betrieb gemessen und zur Charakterisierung des gegenwärtigen Zustandes dieses Gerätemoduls verwendet werden. Bei einem Abtrieb kann beispielsweise eine im Betrieb messtechnisch erfasste Zugkraft oder Klemmkraft dieses Gerätemoduls zur Charakterisierung eines gegenwärtigen Modulzustandes verwendet werden. Mittels einer Zuweisungseinrichtung sind einzelne oder alle Gerätemodule, vorzugsweise mittels eines Zuweisungssoftwareprogramms, einer Rückmeldeeinrichtung zuordenbar. Die Rückmeldeeinrichtung ist in der Lage ein Rückmeldesignal für den Gerätebenutzer zu erzeugen, welches er als körperliche Empfindung wahrnehmen kann, insbesondere wenn dieser das Gerät in seiner Hand hält.

### Vorteile der Erfindung

Es ist somit eine modulspezifische Rückmeldung an einen Benutzer unter Berücksichtigung der charakterischen Eigenschaft eines Gerätemoduls realisierbar, weil ein beliebiges Gerätemodul der Rückmeldeeinrichtung zuordenbar ist.

Ein der Rückmeldeeinrichtung zugerodnetes Gerätemodul kann mittels der erfindungsgemäßen Lösung während das Gerät in Betrieb ist und insbesondere auch während der Herstellung einer Verbindung oder während der Bearbeitung eines Werkstückes selbsttätig eine Rückmeldung an den Benutzer durchführen und somit dem Benutzer aktuelle Informationen zum Arbeitsprozess übermitteln. Hierbei kann es sich um unkritische Informationen handeln, aber auch um Warnungen oder um kritische Fehlerzustände, welche möglicherweise zeitnah zu einem Geräteausfall führen werden, was auch eine Unterbrechung des Arbeitsprozesses nach sich ziehen würde. Mittels der erfindungsgemäßen Lösung können die Zustände einzelner ausgewählter Gerätemodule auch während des Betriebs des Gerätes selbsttätig vom Gerät protokolliert werden, indem eine modulspezifische Zuordenbarkeit zu einer Rückmeldeeinrichtung vorgesehen ist. Bevorzugt ist alternativ oder zusätzlich auch auch eine modulspezifische Zuordenbarkeit zu einer Protokollier einrichtung, welche vorzugsweise ebenfalls vom Gerät umfasst ist, realisierbar, welche parallel oder unabhängig von der Rückmeldeeinrichtung betreibbar ist. Bevorzugt ist vorgesehen, das die Protokolliereinrichtung ausschließlich dann die modulspefischen charakteristischen eigenschaften protokolliert, wenn auch die Rückmeldeeinrichtung ein Rückmeldung generiert. Ganz besonders bevorzugt kann der Benutzer selbst vorsehen, wann protokolliert wird, beispielsweise ausschließlich bei Fehlern oder schon bei Warnungen oder etwa schon bei rein informativen Benutzerhinweisen. Auch geräteinterne Zustände sind protokollierbar, so dass bei einem Geräteausfall die Fehlersuche erleichtert wird. Hierdurch wird später nachvollziehbar, was genau während des Betriebs des Gerätes geschehen ist und welches Gerätemodul welche Kategrorie von Rückmeldungen (Information, Warnung, Fehler, geräteinterne Abläufe) an einen Benutzer mittels der Rückmeldeeinrichtung übermittelt hat.

Ein Benutzer kann mittels der Erfindung eine vollwertige Rückmeldung vom Gerät konfigurieren, ohne dass ein Blickkontakt zum Gerät erforderlich ist, sobald die Rückmeldung erfolgt. Das Gerät muss nicht zwingend ein Display umfassen, was Kosten spart. Besonders bei Arbeiten innerhalb schwer zugänglicher Kontsruktionen, wie beispielsweise einer Automobilkarosserie, erhält der Benutzer ein benutzerspezifisch programmierbares Feedback von seinem Handarbeitsgerät ohne Blickkontakt.

Erfindungsgemäß auch eine Benutzerverwaltungseinrichtung und eine Benutzeridentifikationseinrichtung umfasst, wobei vorgesehen ist, dass nach einer erfolgten Benutzeridentifikation eine bereits definierte benutzerspezifische Zuordnung selbsttätig vom Gerät wieder bereitgestellt wird, nachdem sich ein Benutzer am Gerät mittels der Benutzeridentifikationseinrichtung identifiziert hat. Dies hat den Vorteil, dass eine benutzerspezifische Zuordnung realisierbar ist, welche mittels einer geräteinternen Referenz auf eine in der Benutzerverwaltungseinrichtung abgelegten Benutzerkennung jederzeit wieder herstellbar ist. Die Benuterverwaltungseinrichtung ist vorzugsweise vom Gerätegehäuse umfasst, alternativ oder zusätzlich ist eine Benutzerverwaltungseinrichtung auch außerhalb des Gerätes vorgesehen, wobei das Gerät auch vorgesehen ist mit einer solchen externen Benutzerverwaltungseinrichtung zu kommunizieren und Daten auszutauschen. Die Benutzeridentifikationseinrichtung ist bevorzugt vom Gerätegehäuse umfasst oder am Gerätegehäuse für den Benutzer zugänglich angeordnet.

Besonders bevorzugt ist das Gerät derart realisiert, dass am Gerät eine Veilzahl von Rückmeldemethoden auswählbar sind, beispielsweise ein Rückmeldesignal in Form von Vibrationen oder in Form von elektrischen Impulsen, die für den Benutzer ungefährlich sind, oder sonstige haptisch wahrnehmbare Methoden, welche vorzugsweise benutzerspezifisch in der zuvor genannten Benutzerverwaltungseinrichtung benutzerspezifisch abspeicherbar sind. Jeder Benutzer hat seine eigenen Wahrnehmungsschwellen, so dass jeder Benutzer die Rückmeldemethoden für sich passend konfigurieren kann und bei erneutem Anmelden am Gerät erneut zur Verfügung hat. Ein Benutzer der weniger auf Vibrationen reagiert, wählt die elektrischen Impulse, oder umgekehrt. Als Rückmeldemethode ist insbesondere ein sich widerholendes Ereignis vorgesehen, mit einer Frequenz und einer Amplitude, wobei die Frequenz und/oder die Amplitude aus einer Auswahl von Frequenzen oder Amplituden vom Benutzer auswählbar ist oder stufenlos einstellbar ist und vorzugsweise benutzerspezifisch abspeicherbar ist. Unterschiedlichen Rückmeldungen können unterschiedliche Frequenzen und/oder unterschiedliche Amplituden zugeweisen werden. Eine erste Rückmeldung könnte beispeilsweise mit einer hohen Frequenz bei niedriger Amplitude und eine zweite Rückmeldung könnte mit einer nierdrigen Frequenz bei hoher Amplitude konfiguriert sein.

In einer weiteren Ausführungsform ist das Gerät wie zuvor erläutert realisiert, wobei jedoch zusätzlich eine Gerätesteuerung und ein Gerätespeicher mit einer Vielzahl von gespeicherten Geräteprogrammen zur Herstellung mechanischer Verbindungen vorgesehen ist. Die Geräteprogramme sind auf der Gerätesteuerung, vorzugsweise mittels eines Echtzeitbetriebssystems, ausführbar. Es ist bevorzugt vorgesehen, dass ein Benutzer ein Geräteprogramm selbst am Gerät oder an einem externen Rechner ändern kann und beispielsweise Programmcode einfügen kann, welcher eine Zuordnung des Programms zur Rückmeldeeinrichtung im Programm selbst fest im Programmcode codiert.

Vorzugsweise kann die Rückmeldeeinrichtung aus dem Geräteprogramm heraus auch konfiguriert, initialisiert oder gestartet werden. Die Rückmeldeeinrichtung ist bevorzugt derart konzipiert, dass charakteristische Eigenschaften der Rückmeldeeinrichtung von einem Geräteprogramm aus ausgewählt und/oder gesteuert werden können. Auch die Erfassungseinrichtung und/oder die Zuweisungseinrichtung ist bevorzugt derart konzipiert, dass deren charakteristische Eigenschaften von einem Geräteprogramm aus ausgewählt und/oder gesteuert werden können. Hierzu wird eine sogenannte API (Application Programming Interface = Programmierschnittstelle) für die Rückmeldeeinrichtung und/oder die Erfassungseinrichtung und/oder die Zuweisungseinrichtung und/oder die Gerätemodule bereitgestellt, umfassend Funktionen zur Initialisierung und Programmierung der zuvor genannten Einrichtungen und/oder Module.

Dies erleichtert auch die Fehlersuche während des Betriebs des Geräteprogramms, denn der Benutzer kann ganz gezielt per Programmcode haptische Rückmeldungen auslösen und/oder Gerätemodule der Rückmeldeeinrichtung zuweisen und/oder die Funktion der Erfassungseinrichtung beeinflussen, falls von ihm zuvor definierte Programmzustände erreicht wurden. Diese selbst programmierten haptischen Rückmeldungen erleichtern ihm seine Fehler im Programm zu lokalisieren und ein sogenanntens "Debugging" durchzuführen. Die Erfassungseinrichtung und/oder die Zuweisungseinrichtung und/oder die Rückmeldeeinrichtung und/oder die Benutzeridentifikationseinrichtung und/oder vorzugsweise die Benutzerverwaltungseinrichtung sind bevorzugt als auf der Gerätesteuerung aubllauffähiger Programme implementiert und in einem Gerätespeicher abgelegt. Die Gerätesteuerung ist vorzugsweise außerdem dazu vorgesehen, die Herstellung einer Verbindung oder die Bearbeitung eines Werkstückes während des Betriebs zu regeln, vorzugsweise auch zu überwachen und besonders bevorzugt auch zu protokollieren. Bevorzugt ist vorgesehen, dass die Gerätesteuerung protokollierte Daten und/oder benutzerspezifische Konfigurationsdaten bezüglich der Zuordnung von Gerätemodulen zur Rückmeldeeinrichtung an eine übergeordnete externen Einrichtung übermitteln oder von dieser entgegennehmen kann. Hierzu bedient sich die Gerätesteuerung einer geräteinternen, vorzugsweise drahtlosen, Netzwerkanbindung. Mittels der Rückmeldeeinrichtung kann eine Rückmeldung eines Geräteprogramms für den Benutzer haptisch wahrnehmber realisiert sein, zum Beispiel kann eine im Programm auftretende Meldung an den Benutzer haptisch wahrnehmbar übermittelt werden, wie beispielsweise ein Programmfehler oder eine Programmwarnung oder eine sonstige programmspezifische Information.

Vorzugsweise ist vorgesehen, dass das Gerät mehrere Betriebszustände einnehmen kann, wobei zumindest einer dieser Betriebszustände der Rückmeldeeinrichtung zuordenbar ist, so dass eine selbsttätige Rückmeldung eines Betriebszustandes an den Benutzer auch während der Herstellung einer Verbindung mittels des Gerätes realisierbar ist. Ein Betriebszustand definiert den Zustand des Gerätes zu einem bestimmten Zeitpunkt, beispeilsweise den Zustand: Stromsparmodus, Benutzereingabemodus, Arbeitsmodus, Fehlermodus und dergleichen. Der Benutzer kann sich aufgrund der Erfindung über den Gerätezustand jederzeit während der Arbeit informieren lassen, z.B. wenn eine Geräteüberhitzung, beispielweise verursacht durch Temperaturzunahmen in einzelnen oder in mehreren Gerätemodulen gleichzeitig vorliegt. Der Benutzer kann anschließend, das heißt nachträglich, diejenigen Module identifizieren, welche für den kritischen Gerätezustand verantwortlich waren und entsprechend pro-aktiv eingreifen.

Vorzugsweise ist auch vorgesehen, dass das Gerät mehrere verbindungsspezifische Zustände oder bearbeitungsspezifische Zustände erkennen kann, wobei zumindest einer dieser Zustände der Rückmeldeeinrichtung zuordenbar ist, so dass eine selbsttätige Rückmeldung eines solchen Zustandes an den Benutzer auch während eines Arbeitsprozesses realisierbar ist. Ein Benutzer kann sich so über das Ergebnis der mittels des Gerätes ausgeführter Arbeiten schon während der Durchführung dieser Arbeiten informieren lassen. Ein solches Ergebnis könnte lauten: Verbindung wurde ordnungsgemäß hergestellt" oder "Verbindung wurde nicht ordnungegemäß hergestellt". Hierzu ist vorgesehen, dass das Gerät den Arbeitsprozess selbsttätig überwacht oder und anhand der Überwachung über die Verbindungsqualität oder Bearbeitungsqualität selbsttätig entscheidet.

Eine bevorzugte Ausführungsform des erfindungsgemäßen Handarbeitsgerätes umfasst als erstes Gerätemodul einen Elektromotor als Antrieb und als zweites Gerätemodul einen zur Herstellung einer Verbindung oder zur Bearbeitung eines Werkstückes geeigneten Abtrieb, welcher mittes des Antriebs antreibbar ist, vorzugsweise mittels eines zwischengeschalteten Getriebes in Form eines dritten Gerätemoduls. Der Antrieb ist vorzugsweise auch derart vorgesehen, dass dieser das Rückmeldesignal für den Gerätebenutzer realisiert. Diese Variante der Erfindung ist dann rein softwaretechnisch realisierbar, da vorhandene Gerätemodule genutzt werden können und somit keine Hardwareänderungen am Gerät erfporderlich sind. Alternativ oder zusätzlich ist als Rückmeldeeinrichtung eine vom Antrieb separate Einrichtung vorgesehen, welche beispeilsweise im Bereich eines Handgriffes des Handarbeitsgerätes angeordnet ist. Vorzugsweise ist die Rückmeldeeinrichtung mittels eines vom Benutzer einstellbaren Bewegungsablaufes, vorzugsweise mittels reversierender Bewegungen oder mittels Hubbewegungen oder mittels Schrittbewegungen oder mittels einer Kombination der zuvor erwähnten Bewegungen konfigurierbar. Die Intensität der Bewegungen sind dabei derart realisiert und insbesondere auch derart einstellbar, dass sie sich für einen Benutzer wahrnehmbar nach seinen individuellen Bedürfnissen auf das Gerätegehäuse übertragen lassen. Eine separate Einrichtung hat den Vorteil, dass diese neben dem Antrieb zusätzlich zur Verfügung steht und somit unabhängig vom Antrieb für Rückmeldungen an den Benutzer, insbesondere auch während des Betriebs, realisierbar sind.

Weiter bevorzugt ist als Gerätefunktion eine Zeitgeberfunktion vorgesehen, welche nach Ablauf eines vorgebbaren Zeitintervalls mittels der Rückmeldeeinrichtung eine Rückmeldung für den Gerätebenutzer veranlasst, um den Ablauf des Zeitintervalls an den Benutzer zu melden. Der Benutzer kann seine individuellen Pausenzeiten oder Zeiten für Besprechungen einprogrammieren und diese als Erinnerungsfunktion benutzen. Besonders bevorzugt ist eine Netzwerkanbindungsmöglichkeit vorgesehen, wobei die Rückmeldeeinrichtung auch mittels der Netzwerkanbindung ansteuerbar ist, so dass eine gesteuerte Rückmeldung von einem bezüglich des Gerätes entfernten Standort an den Benutzer realisierbar ist. Der Benutzer kann aus der Ferne kontaktiert werden, während er mit dem Gerät Arbeiten ausführt, beispielsweise in einem Notfall oder zur Aufforderung der Unterbrechung der Arbeiten.

Eine bevorzugte weitere Ausführungsform des erfindungsgemäßen Handarbeitsgerätes umfasst eine Innenraumnavigation, welche vorzugsweise auf der Gerätesteuerung implementiert ist und mittels welcher das Gerät in der Lage ist seinen eigenen Standort innerhalb eines Raumes selbsttätig zu ermitteln, wobei die Rückmeldeeinrichtung mittels der Innenraumnavigation ansteuerbar ist. Der Benutzer muss seinen Aktionsradius dann nicht selbst überwachen, insbesondere auch dann nicht, wenn eine für das Gerät vorgesehene Raumgrenze verlassen wird.

Es ist besonders bevorzugt vorgesehen, dass während der Herstellung einer Verbindung eine verbindungsspezifische und/oder eine werkstückspezifische Eigenschaft messtechnisch und selbsttätig vom Gerät erfasst wird, wobei die Rückmeldeeinrichtung abhängig von der erfassten Eigenschaft, insbesondere auch während des Gerätebetriebs, ansteuerbar ist. Der Benutzer erhält somit in Echtzeit eine Rückmeldung über die von ihm ausgeführten Arbeiten. Bevorzugt ist im Gerät eine Bildauswerteeinrichtung verbaut, welche die Arbeiten des Gerätes am Werkstück oder beim Herstellen einer Verbindung überwacht und abhängig von im Gerät definierten Kriterien oder abhängig von Sollzustände das Gerät selbsttätig entscheidet, ob die ausgeführte Arbeit vorgabengemäß ist oder nicht. Falls dies nicht der Fall sein sollte, kann der Benutzer mittels der Rückmeldeeinrichtung, welche auch der Bildauswerteeinrichtung zugeordenbar ist, informiert werden. Gerade bei schwer zugänglichen Stellen fungiert so das Gerät, welches auch als langgestreckter Winkelschrauber ausgebildet sein kann, als verlängertes Auge des Benutzers.

Weitere Vorteile und Ausgestaltungen der Erfindung ergeben sich aus der nachfolgenden Beschreibung und den in den Zeichungen enthaltenen Merkmalen und Informationen.

Die Erfindung ist anhand von Ausführungsbeispielen in der Zeichnung schematisch dargestellt und wird im Folgenden unter Bezugnahme auf die Zeichnung ausführlich beschrieben. In den Figuren sind gleiche oder funktionsgleiche Merkmale mit denselben Benzugszeichen versehen, sofern nichts anderes angegeben ist.

### Figurenbeschreibung

- Figur 1: zeigt grob schematisch ein erfindungsgemäßes Gerät.
- Figur 2: zeigt grob schematisch das erfindungsgemäße Verfahren.

### Detaillierte Beschreibung der Zechinung

In Figur 1 ist das erfindungsgemäße Handarbeitsgerät 100 mit Mittelhandgriff grobschematisch dargstellt, insbesondere ein Schraubgerät, Nietgerät, Stanzgerät oder Schweißgerät, Bohrgerät, Schleifgerät oder dergleichen. Das Gerät 100 könnte alternativ auch auch ein langgestrecktes Gehäuse (nicht gezeigt) umfassen, welches üblicherweise mit beiden Händen gehalten wird, beispeilsweise wie es bei einem Winkelschrauber üblich ist. Das gezeigte Gerät 100 mit Mittelhandgriff kann auch mit einer Hand gehalten und betrieben werden. Das Gerät 100 ist vorgesehen zur Herstellung einer mechanischen Verbindung (nicht gezeigt) oder zum bearbeiten eines Werkstückes (nicht gezeigt). Es umfasst ein Gerätegehäuse 101, innerhalb dessen eine Gerätesteuerung 110 untergebracht ist, und mehrere Gerätemodule 102 bis 104, 112, 113, 114 115, 116, wie ein Geräteantriebsmotor 102 und eine Verbindungsführungseinrichtung 112 zum Führen eines Verbindungsmittels, wie Schrauben, Nieten, und dergleichen, oder eine Werkzeughalteeinrichtung 112 zum Halten oder Festklemmen von Werkzeugen, welche zum Bearbeiten von Werkstücken erforderlich sind, wie Bohrer, Schleifmittel, Fräsmittel und degleichen. Die Einrichtung 112 ist vorzugsweise mittels eines ebenfalls als Gerätemodul vorgesehenen Getriebes 113 und mittels des Geräteantriebsmotors 102 antreibbar. Weitere Gerätemodule, wie eine Netzwerkanbindung 114 in Form eines WLAN-Moduls und/oder eines Mobilfunkmoduls und dergleichen, sind ebenfalls bevorzugt im Gerätegehäuse 101 untergebracht.

Die Gerätesteuerung 110 ist dazu vorgesehen, während des Gerätebetriebs auftretende geräteinterne Abläufe selbsttätig zu überwachen. Die Gerätesteuerung 110 ist vollständig in das Gerät 100 integriert. Zusätzlich ist eine Leistungselektronik (nicht gezeigt) als Gerätemodul vollständig in das Gerät integriert. Bei jedem Arbeitsgang überwacht und protokolliert die Gerätesteuerung 110 die Gerätefunktionen und die vom Gerät 100 ausgeführte Arbeiten bei der Herstellung einer Verbindung oder bei der Bearbeitung eines Werkstückes. Zusätzlich speichert die Gerätesteuerung 110 zugehörigen Überwachungsdaten in einem geräteinternen und/oder in einem geräteexternen Überwachungsdatenspeicher (nicht gezeigt) ab. Bevorzugt werden die Überwachungsdaten auch noch drahtlos an ein vorhandenes Netzwerk 115 übergeben und so an eine übergeordnete Einrichtung 109, wie eine Steuerung mit Benutzerdatenverwaltung übermittelt. Beispielsweise könnte es sich bei der Einrichtung 109 auch um eine Gesamtprozesssteuerung 109 handeln, welche mehreren erfindungsgemäßen Geräten 100 zugeorndet ist und diese vorzugsweise untereinander koordiniert. Vorzugsweise werden bei auftretendem Funkschatten die Überwachungsdaten geräteintern zwischengepuffert und, sobald eine Verbindung mit der Einrichtung 109 mittels des Netzwerkes 115 wieder besteht, an die Einrichtung 109 übermittelt oder von dieser abgerufen.

Anhand eines grafischen Displays (nicht gezeigt), welches bevorzugt von einer an der Gerätemantelfläche angeordneten Benutzeridentifikationseinrichtung 108 umfasst ist, können dem Anwender die Überwachungsdaten auch unmittelbar angezeigt werden. Das grafischen Display kann jedoch nicht bei jeder Arbeit und in jeder Lage eingesehen werden. Daher ist im Gerät eine Rückmeldeeinrichtung 107 zur Realisierung einer Rückmeldung an den Gerätebenutzer vorgesehen, welche der Benutzer haptisch wahrnehmen kann, speziell wenn dieser das Gerät in der Hand hält. Die Rückmeldeeinrichtung 107 ist in der Lage Vibrationen oder elektrische Impulse oder Temperaturänderungen, oder vergleichbar wahrnehmbare Rückmeldungen an den Benutzer zu erzeugen. Bevorzugt umfasst die Rückmeldeeinrichtung 107 einen geräteinternen elektrischen Motor 119, welcher derat innerhalb des Gerätegehäuses 101 angeordnet ist und mittels der Gerätesteuerung 110 ansteuerbar ist, dass er für den Benutzer wahrnehmbare Vibrationen erzeugen kann, welche bezüglich ihrere Frequenz, Dauer und Amplitude benutzerspezifisch mittels der Gerätesteuerung 110 einstellbar sind.

Weiter ist eine Erfassungseinrichtung 105 zum Erfassen von für ein Gerätemodule 102 bis 104, 112, 113, 114 , 115, 116 charakterischen Eigenschaften vorgesehen, welche insbesondere auch während einer Verbindungsherstellung oder einer Werkstückbearbeitung auftreten können. Die Erfassungseinrichtung 105 ist vorgesehen, um jedes einzelne Gerätemodul 102 bis 104, 112, 113, 114 bezüglich seiner charakterischen Eigenschaften abzufragen oder von Gerätemodulen 102 bis 104, 112, 113, 114 übermittelte charakteristische Eigenschaften zu empfangen. Die hier gezeigten Gerätemodule 102 bis 104, 112, 113, 114 sind nur als beispielhafte Auswahl einer Vielzahl von Gerätemodulen, welche ein solches erfindungsgemäße Gerät 100 umfassen kann. Bei der Erfassungseinrichtung 105 handelt es sich vorzugsweise um ein auf der Gerätesteuerung 110 abläuffähiges Softwaremodul. Von welchen Gerätemodulen 102 bis 104, 112, 113, 114 charkteristische Eigenschaften verarbeiter werden, kann der Benutzer selbst konfigurieren.

Weiter ist eine Zuweisungseinrichtung 106 vorgesehen, mittels welcher zumindest eines der Gerätemodule 102 bis 104, 112, 113, 114, 115, 116 der Rückmeldeeinrichtung 107 zuordenbar ist, so dass für den Gerätebenutzer eine gerätemodulspezifische Rückmeldung realisierbar ist. Bei der Zuweisungseinrichtung 106 handelt es sich vorzugsweise um ein auf der Gerätesteuerung 110 abläuffähiges Softwaremodul, welches in der Lage ist mit den Gerätemodulen 102 bis 104, 112, 113, 114, 115, 116 als auch mit der Rückmeldeeinrichtung 107 zu kommunizieren. Diese Kommunikation erfolgt vorzugsweise mittels geräteinterner Datenbusse (nicht gezeigt) oder vergleichbarer Kommunikationsmittel.

Das Gerät 100 umfasst vorzugsweise als Energieversorgung einen Einschub-Akkupack 116. Bei einem Wechsel des Akkus bleibt die Stromversorgung aufrechterhalten, auch die Gerätesteuerung 110 bleibt aktiv und wird von einem geräteinternen Energiepuffer (nicht gezeigt) gespeist. Ein Neustart des Gerätes bei einem Akkuwechsel ist daher nicht nötig, weil das Geräte-Betriebssystem auf der Steuerung aufgrund der Pufferung weiterläuft und das Gerät für energiehungrige Arbeitsprozesse sofort wieder einsatzfähig ist, sobald ein geladener Acku eingeschoden wurde. Dies spart kostbare Zeit bei der Durchführung zeitkritischer Arbeitsprozesse. Bevorzugt sind die charakteristischen Eigenschaften des Akkupacks 116 ebenfalls von der Erfassungseinrichtung 105 abrufbar oder an diese übermittelbar, wobei der Akkupack ebenfalls als von einem Benutzer der Rückmeldeeinrichtung 107 zuordenbares Gerätemodul 116 betrachtet wird. Somit sind auch die charakteristischen Eigenschaften des Akkupacks 116, wie beispielsweise eine Überhitzung und/oder der Füllstand und/oder die Restlebensdauer, mittels haptisch wahrnehmbarer Rückmeldeseignale an einen Benutzer übermittelbar.

Zur Realisierung der haptisch wahrnehmbarer Rückmeldesignale werden Vibrationen empfohlen. Hierzu wird vorzugsweise ein erster Vibrationsgenerator 119 im Handgriff des Gerätes 110 vorgesehen (bei einem langgestreckten Gerätegehäuse 101 in einem und/oder in beiden Handgriffen), welcher mittels der Gerätesteuerung 110 vorzugsweise unter Verwendung der Erfassungseinrichtung 105 und/oder der Zuweisungseinrichtung 106 ansteuerbar ist. Versorgt wird der Vibrationsgenerator 119 beispielsweise mittels des Akkupacks 116. Alternativ oder zusätzlich wird auch der vorhandene Antrieb 102 als Vibrationsgenerator 119 zweckentfremdet, welcher in diesem Falle ebenfalls mittels der Gerätesteuerung 110 vorzugsweise unter Verwendung der Erfassungseinrichtung 105 und/oder der Zuweisungseinrichtung 106 ansteuerbar ist.

Individuelle Vibrationssequenzen können vom Benutzer vorgegeben, geändert, nachbearbeitet und den einzelnen Gerätemodulen 102 bis 104, 112, 113, 114, 115, 116 zugewiesen werden. Mittels Antippen eines vom Gerät 100 vorzugsweise umfassten Touchscreens (nicht gezeigt) sind benutzerspezifische Vibrationscodes oder Vibrationssequenzen vom Benutzer einprogrammierbar. Tippt er schnell, so generiert er eine hohe Vibrationsfrequenz, tippt er langsamer, so generiert er eine niedrigere Vibrationssequenz. Die Intensität der Tippbewegung bestimmt vorzugsweise die Amplitude der Vibrationssequenz, welche sich innerhalb der Vibrationssequenz auch ändern kann. Somit wäre es beispielsweise möglich, dem Getriebe 113 eine schnelle Folge von Vibrationssequenzen mit großer Amplitude zuzuweisen und dem Geräteantriebsmotor 102 eine langsamere Folge von Vibrationssequenzen mit geringerer Amplitude zuzuweisen. Liegt eine für den Benutzer relevante charakteristische Eigenschaft (Temperatur, Strom, mechanische Momente etc.) in einem der beiden Module 102, 113 vor, so wird dem Benutzer dies während seiner Arbeit mittels der von im selbst vorgegebenen gerätemodulspezifischen Vibrationssequenzen mitgeteilt. Er erkennt sofort, bei welchem Gerätemodul 102, 113 gegebenenfalls eine Störung vorliegt und zeitnah mit einer Störung zu rechnen ist. Verzögerungen im Arbeitsprozess können damit vermieden werden.

Bevorzugt ist eine Bildauswerteeinrichtung 118 intern im Gerät 100 und/oder extern am Gerät 100 anschließbar vorgesehen, welche die Arbeiten des Gerätes 100 am Werkstück oder beim Herstellen einer Verbindung überwacht, Werktsücke und Wekrzeuge erkennt und mittels der Rückmeldeeinrichtung 107 mit dem Benutzer kommuniziert. Bei externer Realisierung wird bevorzugt das Netzwerkanbindungsmodul 114 und die Netzwerkanbindung 115 (Mobilfunk, WLAN, Ethernet) hierzu genutzt.

Figur 2 zeigt grob schematisch das erfindungsgemäße Verfahren. Nach dem Start erfolgt vorzugsweise zunächst ein Auswahlschritt E1. Das Gerät 100 fragt hierbei seine interne Parametrierung ab. Handelt es sich um ein Gerät 100 mit Benutzerverwaltung, so folgt Schritt S1, bei dem benutzerspezifische Einstellungen, wie beispielsweise vorbestimmte benutzerspezifische Zuordnungen zwischen Gerätemodulen und der Rückmeldeeinrichtung geladen werden. Anschließend werden die Schritte S2, nämlich das Erfassen der charakterischen Eigenschaften eines Gerätemoduls und S3, nämlich das Erzeugen eines für einen Benutzer haptisch wahrnehmbaren Rückmeldesignals unter Berücksichtigung von Gerätemoduleigenschaften, vom Gerät 100 selbsttätig während seines Betriebs ausgeführt.

Handelt es sich um ein einfacheres und preiswerteres Gerät ohne Benutzerverwaltung, wird dies im Auswahlschritt E1 selbsttätig erkannt und es folgen unmittelbar die Schritte S2 und S3. Für diesen Fall kann der Hersteller eine herstellerspezifische Grundkonfiguration bereitstellen, welche bestimmte Gerätemodule der Rückmeldeeinrichtung zuordnet und beim Ausführung des Schrittes S2 berücksichtigt. Diese herstellerspezifische Grundkonfiguration ist dann zwar nicht benutzerspezifisch einstellbar, jedoch vom Hersteller vorgebbar. Der Hersteller könnte die Konfiguration als Konfigurationsdatei zum Beispiel mittels des Internets zum Download bereitstellen, welche nächträglich vom Gerät 100 mittels der geräteinternen Netwerkanbindung 114 einlesbar ist. So wäre eine Modifikation herstellerspezifischer Zuordnungen auch ohne Benutzerschnittstellen am Gerät 100 realisierbar und somit auch ein preiswerteres Gerät individualisierbar.

**Bezugszeichenliste**

| | |
|---|---|
| Handarbeitsgerät | 100 |
| Gerätegehäuse | 101 |
| Gerätemodule | 102 bis 104 |
| Erfassungseinrichtung | 105 |
| Zuweisungseinrichtung | 106 |
| Rückmeldeeinrichtung | 107 |
| Benutzeridentifikationseinrichtung | 108 |
| Benutzerverwaltungseinrichtung | 109 |
| Gerätesteuerung | 110 |
| Gerätespeicher | 111 |
| Abtrieb | 112 |
| Getriebe | 113 |
| Netzwerkanbindung | 114 |
| Drahtlosverbindung | 115 |
| Akku | 116 |
| Innenraumnavigation | 117 |
| Bildauswerteeinrichtung | 118 |
| Vibrationsgenerator | 119 |
| Verfahrensschritte | S1 bis S3 |
| Auswahlschritt | E1 |

## Patentansprüche

1. Handarbeitsgerät (100) zur Herstellung einer mechanischen Verbindung oder zur Bearbeitung eines Werkstückes, mit einem Gerätegehäuse (101), insbesondere Schraubgerät, Nietgerät, Stanzgerät, Bohrgerät, Fräsgerät oder Schweißgerät, umfassend mehrere Gerätemodule (102 bis 104, 112, 113, 114, 116) zur Realisierung von Gerätefunktionen, eine Erfassungseinrichtung (105) zum Erfassen von für ein Gerätemodul (102 bis 104, 112, 113, 114, 115, 116) charakterischen Eigenschaften, eine Rückmeldeeinrichtung (107) zur Realisierung eines Rückmeldesignals für den Gerätebenutzer, welches der Gerätebenutzer als körperliche Empfindung wahrnehmen kann,
eine Zuweisungseinrichtung (106), **mittels welcher ein Gerätemodul** (102 bis 104, 112, 113, 114, 115, 116) **der Rückmeldeeinrichtung (107)** zuordenbar ist, um für den Gerätebenutzer ein gerätemodulspezifisches Rückmeldesignal mit der Rückmeldeeinrichtung (107) zu erzeugen, wobei die Zuordnung in einer Benutzerverwaltungseinrichtung benutzerspezifisch abspeicherbar ist und vorgesehen ist, dass eine gerätemodulspezifische Rückmeldung an den Benutzer unter Berücksichtigung der charakterischen Eigenschaft des Gerätemoduls (102 bis 104, 112, 113, 114, 115, 116) realisierbar ist, sobald das Gerätemodul (102 bis 104, 112, 113, 114, 115, 116) der Rückmeldeeinrichtung (107) zugeordnet ist, und wobei durch den Gerätebenutzer konfigurierbar ist, von welchen Gerätemodulen (102 bis 104, 112, 113, 114) charakteristische Eigenschaften zu verarbeiten sind, und
eine Benutzeridentifikationseinrichtung (108) zur Benutzeridentifikation, wobei das Gerät (100) eine bereits definierte benutzerspezifische Zuordnung zwischen einem Gerätemodul (102 bis 104, 112, 113, 114, 115, 116) und der Rückmeldeeinrichtung (107) selbsttätig bereitstellt, nachdem sich der Gerätebenutzer am Gerät (100) mittels der Benutzeridentifikationseinrichtung (108) identifiziert hat.

2. Gerät gemäß Anspruch 1, wobei das Gerät die Benutzerverwaltungseinrichtung (108) umfasst oder das Gerät (100) für eine Kommunikation und zum Austauschen von Daten mit einer außerhalb vom Gerät vorgesehenen Benutzerverwaltungseinrichtung ausgestaltet ist.

3. Gerät gemäß einem der vorhergehenden Ansprüche, wobei verschiedene Kategorien von Rückmeldesignalen am Gerät (100) auswählbar sind, beispielsweise eine Vibration oder ein elektrischer Impuls oder ein sonstiges für einen Benutzer haptisch wahrnehmbares Signal.

4. Gerät gemäß einem der vorhergehenden Ansprüche, wobei zur Realisierung des Rückmeldesignals ein sich wiederholendes Ereignis vorgesehen ist, mit einer Frequenz und einer Amplitude, wobei die Frequenz und/oder die Amplitude aus einer Vorauswahl am gerät (100) auswählbar ist oder vom Benutzer am Gerät (100) eingebbar ist.

5. Gerät gemäß einem der vorhergehenden Ansprüche, wobei eine Gerätesteuerung (110) und ein Gerätespeicher (111) mit einer Vielzahl von Geräteprogrammen zur Herstellung mechanischer Verbindungen und/oder zur Bearbeitung von Werkstücken vorgesehen ist, wobei die Geräteprogramme auf der Gerätesteuerung (110), vorzugsweise mittels eines Echtzeitbetriebssystems, ausführbar sind, wobei auch die Gerätesteuerung (110) und/oder zumindest eines der Geräteprogramme mittels der Zuweisungseinrichtung (106) der Rückmeldeeinrichtung (107) zuordenbar ist, so dass die Rückmeldeeinrichtung (107) mittels der Gerätesteuerung (110) und/oder mittels eines Geräteprogrammes ansteuerbar ist.

6. Gerät gemäß einem der vorhergehenden Ansprüche, wobei vorgesehen ist, dass das Gerät (100) mehrere Betriebszustände und/oder Betriebsarten einnehmen kann, wobei ein solcher Betriebszustand und/oder eine solche Betriebsart mittels der Rückmeldeeinrichtung (107) an den Benutzer übermittelbar ist.

7. Gerät gemäß Anspruch 6, wobei der Betriebszustand ein Stromsparmodus oder ein Benutzereingabemodus oder ein Arbeitsmodus oder ein Fehlermodus oder eine Geräteüberhitzung ist, die durch eine Temperaturzunahme in einem oder in mehreren Gerätemodulen gleichzeitig verursacht wird, und/oder wobei für ein Gerätemodul (116) charakterische Eigenschaften charakteristische Eigenschaften eines Akkupacks (116) sind.

8. Gerät gemäß einem der vorhergehenden Ansprüche, wobei das Gerät (100) zur Erkennung mehrerer verbindungsspezifischer Zustände an zu verbindenden Materialien oder bearbeitungsspezifischer Zustände an einem Werkstück ausgestaltet ist, wobei ein solcher Zustand mittels der Rückmeldeeinrichtung (107) an den Benutzer übermittelbar ist.

9. Gerät gemäß einem der vorhergehenden Ansprüche, wobei als ein erstes Gerätemodul (102) ein elektrischer Antrieb vorgesehen ist, und wobei als ein zweites Gerätemodul (112) ein zur Herstellung einer Verbindung oder zur Bearbeitung eines Werkstückes geeigneter Abtrieb vorgesehen ist, welcher mittels des Antriebs antreibbar ist, vorzugsweise mittels eines zwischengeschalteten Getriebes oder dergleichen, in Form eines dritten Gerätemoduls (113), wobei der Antrieb (102) gleichzeitig auch zur Erzeugung des Rückmeldesignals vorgesehen ist.

10. Gerät gemäß einem der vorhergehenden Ansprüche, wobei als Gerätefunktion eine Zeitablauffunktion vorgesehen ist, welche vorzugsweise auf der Gerätesteuerung (110) implementiert ist, welche der Rückmeldeeinrichtung (107) zuordenbar ist, und mittels welcher nach Ablauf eines von einem Benutzer vorgebbaren Zeitintervalls eine Rückmeldung für den Benutzer realisierbar ist.

11. Gerät gemäß einem der vorhergehenden Ansprüche, wobei eine Netzwerkanbindung (114) vorgesehen ist, welche vorzugsweise als WLAN-Gerätemodul ausgebildet ist, welche der Rückmeldeeinrichtung (107) zuordenbar ist, und mittels welcher das Gerät (100) auch von einer externen Einrichtung (109) ansteuerbar ist.

12. Gerät gemäß einem der vorhergehenden Ansprüche, wobei eine Innenraumnavigationsfunktion (117) vorgesehen ist, welche vorzugsweise auf der Gerätesteuerung (110) implementiert ist, welche der Rückmeldeeinrichtung (107) zuordenbar ist, und mittels welcher das Gerät (100) in der Lage ist, seinen eigenen Standort relativ zu einem Ausgangspunkt selbsttätig zu ermitteln, wobei die Rückmeldeeinrichtung (107) mittels der Innenraumnavigationsfunktion (117) ansteuerbar ist.

13. Gerät gemäß einem der vorhergehenden Ansprüche, wobei vorgesehen ist, dass die Rückmeldeeinrichtung (107) mittels einer, vorzugsweise vom Gerät (100) umfassten, Bildauswerteeinrichtung (118) ansteuerbar ist, mittels welcher die mittels des Geräts (100) ausgeführbaren Arbeiten überwacht werden können und Werkstücke und/oder Bauteile erkannt werden können, welche der Rückmeldeeinrichtung (107) zuordenbar **sind/**ist, .

14. Verfahren zum Betrieb eines Handarbeitsgeräts (100) mit Gerätemodulen (102 bis 104, 112, 113, 114, 115, 116), insbesondere ein Handarbeitsgerät gemäß einem der vorhergehenden Ansprüche, wobei, mittels einer vom Gerät (100) umfassten Erfassungseinrichtung (105), eine charakterische Eigenschaft eines Gerätemoduls (102 bis 104, 112, 113, 114, 115, 116) erfasst wird, welche insbesondere auch während der Verbindungsherstellung oder der Werkstückbearbeitung auftritt, wobei, mittels einer vom Gerät (100) umfassten Rückmeldeeinrichtung (107), ein für den **Gerätebe**nutzer als körperliche Empfindung wahrnehmbares Rückmeldesignal erzeugt wird, wenn die erfasste charakterische Eigenschaft des Gerätemoduls (102 bis 104, 112, 113, 114, 115, 116) ein vordefiniertes Kriterium erfüllt, wobei mit einer Zuweisungseinrichtung (106) des Geräts (100) ein Gerätemodul (102 bis 104, 112, 113, 114, 115, 116) zu der Rückmeldeeinrichtung (107) zugewiesen wird, um mit der Rückmeldeeinrichtung (107) für den Gerätebenutzer ein gerätemodulspezifisches Rückmeldesignal zu erzeugen, wobei die Zuordnung in einer Benutzerverwaltungseinrichtung des Geräts (100) benutzerspezifisch abgespeichert wird und vorgesehen ist, dass eine gerätemodulspezifische Rückmeldung an den Benutzer unter Berücksichtigung der charakterischen Eigenschaft des Gerätemoduls (102 bis 104, 112, 113, 114, 115, 116) realisiert wird, sobald das Gerätemodul (102 bis 104, 112, 113, 114, 115, 116) der Rückmeldeeinrichtung (107) zugeordnet ist, und wobei durch den Gerätebenutzer konfigurierbar ist, von welchen Gerätemodulen (102 bis 104, 112, 113, 114) charakteristische Eigenschaften zu verarbeiten sind, und wobei mit einer Benutzeridentifikationseinrichtung (108) des Geräts (100) eine Benutzeridentifikation bereitgestellt wird, und wobei das Gerät (100) eine bereits definierte benutzerspezifische Zuordnung zwischen einem Gerätemodul (102 bis 104, 112, 113, 114, 115, 116) und der Rückmeldeeinrichtung (107) selbsttätig bereitstellt, nachdem sich der Gerätebenutzer am Gerät (100) mittels der Benutzeridentifikationseinrichtung (108) identifiziert hat.

15. Verfahren gemäß Anspruch 14, wobei die Rückmeldung an den Benutzer in Form einer sich zyklisch wiederholenden Vibration **erfolgt,** deren Frequenz und Amplitude vorzugsweise auch benutzerspezifisch vorgegeben ist.

## Claims

1. Hand tool device (100) for establishing a mechanical connection or for machining a workpiece, having a device housing (101), in particular screwing device, riveting device, punching device, drilling device, milling device or welding device, comprising a plurality of device modules (102 to 104, 112, 113, 114, 116) for realizing device functions, a detection device (105) for detecting properties characteristic of a device module (102 to 104, 112, 113, 114, 115, 116), a feedback device (107) for realizing a feedback signal for the device user, which feedback signal the device user can perceive as a physical sensation, an allocation device (106) by means of which a device module (102 to 104, 112, 113, 114, 115, 116) can be assigned to the feedback device (107) in order to generate a device module-specific feedback signal for the device user by way of the feedback device (107), wherein the assignment can be stored in a user management device in a user-specific manner and provision is made for device module-specific feedback to the user to be able to be realized taking into account the characteristic property of the device module (102 to 104, 112, 113, 114, 115, 116) as soon as the device module (102 to 104, 112, 113, 114, 115, 116) is assigned to the feedback device (107), and wherein the device modules (102 to 104, 112, 113, 114) from which characteristic properties are to be processed can be configured by the device user, and a user identification device (108) for user identification, wherein the device (100) automatically provides a previously defined user-specific assignment between a device module (102 to 104, 112, 113, 114, 115, 116) and the feedback device (107) after the device user has identified themselves on the device (100) by means of the user identification device (108) .

2. Device according to Claim 1, wherein the device comprises the user management device (108) or the device (100) is designed for communication and for exchanging data with a user management device provided outside the device.

3. Device according to one of the preceding claims, wherein different categories of feedback signals can be selected on the device (100), for example a vibration or an electric pulse or some other signal that can be haptically perceived by a user.

4. Device according to one of the preceding claims, wherein a recurring event is provided, with a frequency and an amplitude, for realizing the feedback signal, wherein the frequency and/or the amplitude can be selected by preselection on the device (100) or can be input on the device (100) by the user.

5. Device according to one of the preceding claims, wherein a device controller (110) and a device memory (111) with a large number of device programs for establishing mechanical connections and/or for machining workpieces is provided, wherein the device programs can be executed on the device controller (110), preferably by means of a real-time operating system, wherein the device controller (110) and/or at least one of the device programs can also be assigned to the feedback device (107) by means of the allocation device (106), so that the feedback device (107) can be driven by means of the device controller (110) and/or by means of a device program.

6. Device according to one of the preceding claims, wherein provision is made for the device (100) to assume a plurality of operating states and/or operating modes, wherein such an operating state and/or such an operating mode can be transmitted to the user by means of the feedback device (107).

7. Device according to Claim 6, wherein the operating state is a power-saving mode or a user input mode or a working mode or a fault mode or overheating of the device which is caused by an increase in temperature in one device module or in a plurality of device modules simultaneously, and/or wherein properties characteristic of a device module (116) are characteristic properties of a rechargeable battery pack (116).

8. Device according to one of the preceding claims, wherein the device (100) is designed to identify a plurality of connection-specific states on materials to be connected or machining-specific states on a workpiece, wherein such a state can be transmitted to the user by means of the feedback device (107).

9. Device according to one of the preceding claims, wherein a first device module (102) provided is an electrical drive, and wherein a second device module (112) provided is an output drive which is suitable for establishing a connection or for machining a workpiece and which can be driven by means of the drive, preferably by means of an interconnected gear mechanism or the like, in the form of a third device module (113), wherein the drive (102) is simultaneously also provided for generating the feedback signal.

10. Device according to one of the preceding claims, wherein the device function provided is a timing function which is preferably implemented on the device controller (110), which can be assigned to the feedback device (107) and by means of which feedback for the user can be realized after a time interval prespecifiable by a user has elapsed.

11. Device according to one of the preceding claims, wherein a network connection (114) is provided, which is preferably in the form of a WLAN device module, which can be assigned to the feedback device (107) and by means of which the device (100) can also be driven by an external device (109).

12. Device according to one of the preceding claims, wherein an interior navigation function (117) is provided, which is preferably implemented on the device controller (110), which can be assigned to the feedback device (107) and by means of which the device (100) is able to automatically ascertain its own location relative to a starting point, wherein the feedback device (107) can be driven by means of the interior navigation function (117).

13. Device according to one of the preceding claims, wherein provision is made for the feedback device (107) to be able to be driven by means of an image evaluation device (118), preferably contained in the device (100), by means of which the work executable by means of the device (100) can be monitored and workpieces and/or components which can be assigned to the feedback device (107) can be identified.

14. Method for operating a hand tool device (100) having device modules (102 to 104, 112, 113, 114, 115, 116), in particular a hand tool device according to one of the preceding claims, wherein a characteristic property of a device module (102 to 104, 112, 113, 114, 115, 116) is detected by means of a detection device (105) contained in the device (100), which characteristic property in particular also occurs while the connection is being established or the workpiece is being worked, wherein a feedback signal for the device user, which feedback signal can be perceived as a physical sensation by the device user, is generated by means of a feedback device (107) contained in the device (100) if the detected characteristic property of the device module (102 to 104, 112, 113, 114, 115, 116) satisfies a predefined criterion, wherein a device module (102 to 104, 112, 113, 114, 115, 116) is allocated to the feedback device (107) by way of an allocation device (106) of the device (100) in order to generate a device module-specific feedback signal for the device user by way of the feedback device (107), wherein the assignment is stored in a user management device of the device (100) in a user-specific manner and provision is made for device module-specific feedback to the user to be realized taking into account the characteristic property of the device module (102 to 104, 112, 113, 114, 115, 116) as soon as the device module (102 to 104, 112, 113, 114, 115, 116) is assigned to the feedback device (107), and wherein the device modules (102 to 104, 112, 113, 114) from which characteristic properties are to be processed can be configured by the device user, and wherein a user identification is provided by way of a user identification device (108) of the device (100), and wherein the device (100) automatically provides a previously defined user-specific assignment between a device module (102 to 104, 112, 113, 114, 115, 116) and the feedback device (107) after the device user has identified themselves on the device (100) by means of the user identification device (108) .

15. Method according to Claim 14, wherein the feedback to the user takes place in the form of a cyclically recurring vibration, the frequency and amplitude of which are preferably also prespecified in a user-specific manner.

## Revendications

1. Appareil de travail portatif (100) permettant de créer un raccordement mécanique ou d'usiner une pièce à travailler, doté d'un boîtier d'appareil (101), en particulier visseuse, riveteuse, découpeuse, perceuse, fraiseuse ou soudeuse, comprenant plusieurs modules d'appareil (102 à 104, 112, 113, 114, 116) pour réaliser des fonctions d'appareil, un dispositif de détection (105) pour détecter des propriétés caractéristiques d'un module d'appareil (102 à 104, 112, 113, 114, 115, 116), un dispositif de retour (107) pour réaliser un signal de retour destiné à l'utilisateur de l'appareil que l'utilisateur de l'appareil peut percevoir comme une sensation physique,
un dispositif d'affectation (106) au moyen duquel un module d'appareil (102 à 104, 112, 113, 114, 115, 116) peut être affecté au dispositif de retour (107) afin de produire pour l'utilisateur de l'appareil un signal de retour spécifique au module d'appareil par le dispositif de retour (107), dans lequel l'affectation peut être stockée de façon spécifique à l'utilisateur dans un dispositif de gestion d'utilisateur, et il est prévu qu'un retour spécifique au module d'appareil destiné à l'utilisateur soit réalisable en tenant compte de la propriété caractéristique du module d'appareil (102 à 104, 112, 113, 114, 115, 116) dès que le module d'appareil (102 à 104, 112, 113, 114, 115, 116) a été affecté au dispositif de retour (107), et dans lequel l'utilisateur de l'appareil peut configurer les modules d'appareil (102 à 104, 112, 113, 114) dont les propriétés caractéristiques sont à traiter, et
un dispositif d'identification d'utilisateur (108) servant à l'identification de l'utilisateur, l'appareil (100) fournissant automatiquement une affectation spécifique à l'utilisateur, déjà définie, entre un module d'appareil (102 à 104, 112, 113, 114, 115, 116) et le dispositif de retour (107) après que l'utilisateur de l'appareil s'est identifié auprès de l'appareil (100) au moyen du dispositif d'identification d'utilisateur (108).

2. Appareil selon la revendication 1, dans lequel l'appareil comprend le dispositif de gestion d'utilisateur (108) ou l'appareil (100) est configuré pour une communication et pour l'échange de données avec un dispositif de gestion d'utilisateur prévu à l'extérieur de l'appareil.

3. Appareil selon l'une quelconque des revendications précédentes, dans lequel différentes catégories de signaux de retour peuvent être sélectionnées sur l'appareil (100), par exemple une vibration ou une impulsion électrique ou un autre signal quelconque perceptible de manière haptique par un utilisateur.

4. Appareil selon l'une quelconque des revendications précédentes, dans lequel un événement répétitif avec une fréquence et une amplitude est prévu pour la réalisation du signal de retour, la fréquence et/ou l'amplitude pouvant être sélectionnée(s) parmi une présélection sur l'appareil (100) ou pouvant être entrée(s) par l'utilisateur sur l'appareil (100).

5. Appareil selon l'une quelconque des revendications précédentes, dans lequel un dispositif de commande d'appareil (110) et une mémoire d'appareil (111) avec une pluralité de programmes d'appareil pour créer des raccordements mécaniques et/ou pour usiner des pièces à travailler est prévu, les programmes d'appareil pouvant être exécutés sur le dispositif de commande d'appareil (110), de préférence au moyen d'un système d'exploitation en temps réel, dans lequel le dispositif de commande d'appareil (110) aussi et/ou au moins l'un des programmes d'appareil peut/peuvent être affecté(s) au dispositif de retour (107) au moyen du dispositif d'affectation (106) de sorte que le dispositif de retour (107) peut être piloté au moyen du dispositif de commande d'appareil (110) et/ou au moyen d'un programme d'appareil.

6. Appareil selon l'une quelconque des revendications précédentes, dans lequel il est prévu que l'appareil (100) puisse adopter plusieurs états de fonctionnement et/ou types de fonctionnement, un tel état de fonctionnement et/ou un tel type de fonctionnement pouvant être transmis à l'utilisateur au moyen du dispositif de retour (107).

7. Appareil selon la revendication 6, dans lequel l'état de fonctionnement est un mode d'économie d'énergie ou un mode d'entrée utilisateur ou un mode de travail ou un mode d'erreur ou une surchauffe d'appareil qui est provoqué par une montée en température dans un ou dans plusieurs modules d'appareil en même temps, et/ou dans lequel les propriétés caractéristiques pour un module d'appareil (116) sont des propriétés caractéristiques d'un bloc de piles (116).

8. Appareil selon l'une quelconque des revendications précédentes, dans lequel l'appareil (100) est configuré pour reconnaître plusieurs états spécifiques au raccordement sur des matériaux à raccorder ou des états spécifiques à l'usinage sur une pièce à travailler, un tel état pouvant être transmis à l'utilisateur au moyen du dispositif de retour (107).

9. Appareil selon l'une quelconque des revendications précédentes, dans lequel un entraînement électrique est prévu comme premier module d'appareil (102), et dans lequel, comme deuxième module d'appareil (112), un dispositif de sortie adapté pour créer un raccordement ou pour usiner une pièce à travailler est prévu qui peut être entraîné au moyen d'un dispositif d'entraînement, de préférence au moyen d'un engrenage interconnecté ou similaires sous la forme d'un troisième module d'appareil (113), le dispositif d'entraînement (102) étant prévu en même temps aussi pour produire le signal de retour.

10. Appareil selon l'une quelconque des revendications précédentes, dans lequel une fonction de temporisation est prévue comme fonction d'appareil, qui est mise en œuvre de préférence sur le dispositif de commande d'appareil (110), qui peut être affectée au dispositif de retour (107), et au moyen de laquelle un retour pour l'utilisateur est réalisable après expiration d'un intervalle de temps pouvant être prédéfini par un utilisateur.

11. Appareil selon l'une quelconque des revendications précédentes, dans lequel une connexion réseau (114) est prévue qui est réalisée de préférence sous la forme d'un module d'appareil WLAN qui peut être affecté au dispositif de retour (107), et au moyen de laquelle l'appareil (100) peut être piloté même à partir d'un dispositif externe (109).

12. Appareil selon l'une quelconque des revendications précédentes, dans lequel une fonction de navigation en intérieur (117) est prévue qui est mise en œuvre de préférence sur le dispositif de commande d'appareil (110), qui peut être affectée au dispositif de retour (107), et au moyen de laquelle l'appareil (100) peut d'établir automatiquement son propre emplacement par rapport à un point de départ, le dispositif de retour (107) pouvant être piloté au moyen de la fonction de navigation en intérieur (117).

13. Appareil selon l'une quelconque des revendications précédentes, dans lequel il est prévu que le dispositif de retour (107) puisse être piloté au moyen d'un dispositif d'analyse d'image (118), de préférence compris dans l'appareil (100), au moyen duquel les travaux effectués au moyen de l'appareil (100) peuvent être surveillés et des pièces à travailler et/ou des composants qui peuvent être affectés au dispositif de retour (107) peuvent être reconnus.

14. Procédé permettant de faire fonctionner un appareil de travail portatif (100) doté de modules d'appareil (102 à 104, 112, 113, 114, 115, 116), en particulier un appareil de travail portatif selon l'une quelconque des revendications précédentes, dans lequel, au moyen d'un dispositif de détection (105) compris dans l'appareil (100), une propriété caractéristique d'un module d'appareil (102 à 104, 112, 113, 114, 115, 116) est détectée qui se produit en particulier aussi pendant la création d'un raccordement ou l'usinage d'une pièce à travailler, dans lequel, au moyen d'un dispositif de retour (107) compris dans l'appareil (100), un signal de retour pouvant être perçu par l'utilisateur de l'appareil comme une sensation physique est produit, si la propriété caractéristique détectée du module d'appareil (102 à 104, 112, 113, 114, 115, 116) satisfait un critère prédéfini, dans lequel un dispositif d'affectation (106) de l'appareil (100) affecte un module d'appareil (102 à 104, 112, 113, 114, 115, 116) au dispositif de retour (107) afin de produire pour l'utilisateur de l'appareil un signal de retour spécifique au module d'appareil par le dispositif de retour (107), dans lequel l'affectation est stockée de manière spécifique à l'utilisateur sur un dispositif de gestion d'utilisateur de l'appareil (100) et il est prévu qu'un retour spécifique au module d'appareil destiné à l'utilisateur soit réalisé en tenant compte de la propriété caractéristique du module d'appareil (102 à 104, 112, 113, 114, 115, 116) dès que le module d'appareil (102 à 104, 112, 113, 114, 115, 116) a été affecté au dispositif de retour (107), et dans lequel l'utilisateur de l'appareil peut configurer les modules d'appareil (102 à 104, 112, 113, 114) dont les propriétés caractéristiques sont à traiter, et un dispositif d'identification d'utilisateur (108) de l'appareil (100) fournissant une identification d'utilisateur, et l'appareil (100) fournissant automatiquement une affectation spécifique à l'utilisateur, déjà définie, entre un module d'appareil (102 à 104, 112, 113, 114, 115, 116) et le dispositif de retour (107) après que l'utilisateur de l'appareil s'est identifié auprès de l'appareil (100) au moyen du dispositif d'identification d'utilisateur (108).

15. Procédé selon la revendication 14, dans lequel le retour destiné à l'utilisateur est effectué sous la forme d'une vibration répétée de manière cyclique dont la fréquence et l'amplitude sont de préférence également prédéfinies de manière spécifique à l'utilisateur.
